# EUROPÄISCHE PATENTSCHRIFT

(11) **EP 0 277 090 B1**
(45) Veröffentlichungstag und Bekanntmachung des Hinweises auf die Patenterteilung: **11.12.1991**
(21) Anmeldenummer: 88730018.4
(22) Anmeldetag: 27.01.1988
(51) Int. Cl.: E01B 3/00

(54) **Eisenbahnoberbau**
Railroad superstructure
Superstructure de voie ferrée

(30) Priorität: 30.01.1987 DE 3703215
(43) Veröffentlichungstag der Anmeldung: 03.08.1988
(73) Patentinhaber: Preussag Stahl Aktiengesellschaft, 31226 Peine (DE)
(72) Erfinder: Effert, Udo, D-1000 Berlin 27 (DE); Fasterding, Günter, D-3152 Ilsede (DE); Frenzel, Jürgen, D-3222 Freden/Leine (DE)
(74) Vertreter: Kaiser, Henning

(56) Entgegenhaltungen:
- EP-A- 0 049 879
- AT-B- 316 607
- DE-A- 2 926 658
- US-A- 4 609 144

## Beschreibung

Die Erfindung betrifft einen Eisenbahnoberbau gemäß dem Oberbegriff des Anspruches 1. Ein solcher Eisenbahnoberbau ist aus z.B der AT-B-316607 bekannnt.

Feste Fahrbahnen für Gleisroste in der vom Straßenbau her bewährten Art aus Asphalt oder Beton sollen künftigen Schienenverkehr mit größeren Lasten und höheren Geschwindigkeiten ermöglichen.

Es ist bekannt, Y-Stahlschwellen eines Gleisrostes mit elastischem, schwingungsdämpfendem Klebstoff direkt auf eine Asphalttragschicht aufzukleben (DE-OS 3517295).

In der Praxis hat sich gezeigt, daß diese Methode erhebliche Nachteile hat:
― die Asphalttragschicht muß bei dem Aufbringen des Klebers trocken sein, die Baustelle also unter Umständen großflächig abgedeckt werden,
― nachträgliche Korreskturen der Schwellenlage sind nur durch zeitaufwendige Zerstörung der Klebschicht möglich,
― der Klebstoff ist in der Regel stark temperaturabhängig und so ist ein Winterbau problematisch, und die Klebstoffdicke schwankt mit der Viskosität des Klebstoffes,
― viel teurer Klebstoff bleibt ungenutzt, weil beim Aufbringen die spätere Schwellenposition nicht bekannt ist und daher großflächig Klebstoff aufgetragen wird,
― der Klebstoff muß gegen Sonneneinstrahlung durch Schotter geschützt werden.

Für die Lagefixierung der Schwellen gibt es beispielsweise die bewährte Möglichkeit der Verschraubung mit Ankerbolzen (Zeitschrift ETR (28) 5-1979, Seite 437/438).

Diese Veröffentlichung schlägt anstelle eines Klebstoffes eine Spezial-Deckasphaltschicht vor, um die Lastverteilung von den Schienen über die Schwellen auf die aus Kostengründen aus grobem, teils plangefrästem Asphaltbeton bestehende Tragschicht zu gewährleisten. Diese Spezial-Deckasphaltschicht hat fast alle Nachteile des erwähnten Klebstoffes.

Von daher liegt der Erfindung die Aufgabe zugrunde, ein Mittel vorzuschlagen, das eine möglichst vollflächige lastverteilende Auflage der Schwellen sowie deren nachträgliche Lagekorrektur auf der relativ groben Oberfläche des festen Unterbaus ermöglicht, dabei aber widerstandsfähig gegen Umwelteinflüsse ― Wasser, Öl, aggressive Flüssigkeiten, Temperature ― sowie Abrieb, Schwingung und Alterung ist, außerdem die Gleisverlegung bei jedem Wetter ermöglicht und in der Herstellung billig ist.

Diese Aufgabe wird beim gattungsgemäßen Eisenbahnoberbau durch die kennzeichnenden Merkmale des Anspruches 1 gelöst.

Vorteilhafte Weiterbildungen der Erfindung sind in den Unteransprüchen erfäßt.

Der Vorteil der erfinderischen Lösung liegt darin, daß die Unebenheiten der Oberfläche einer festen Tragschicht aus Asphalt, Asphaltbeton, Beton und/oder der Schwellenunterseite ausgeglichen werden und die Ausgleichsfolie schwingungs- also schalldämpfend wirkt, dabei aber eine Schwellenversetzung nach erstmaliger Positionierung ermöglicht, ohne die Ausgleichsfolie zu zerstören.

Bedingt durch den sinusförmigen Zuglauf auf den Schienen und die daraus resultierenden Seitenkräfte in Verbindung mit den beim Überrollen der Schwelle an ihr auftretenden Axialkräften und Biegemomenten entsteht eine ellipsenförmige oszillierende Bewegung jedes einzelnen Punktes der Schwellenunterseite relativ zur Oberfläche der festen Tragschicht. Dadurch wird die Schwellenunterseite bzw. die Tragschichtoberfläche so lange abgerieben, bis eine satte Auflage mit hohem Traganteil der sich berührenden Oberflächen entsteht.

Holz- oder Betonschwellen halten einem solchen Abrieb weniger stand als Stahlschwellen; Stahlschwellen schwingen andererseits stärker.

Folien aus gasgefülltem geschäumtem oder gummiartigem Material, das sich elastisch verhält und so kompressible ist, daß die Oberflächenrauhigkeiten ausgeglichen werden können, sind als Schwellenunterlage ideal.

Geschlossen-zelliger Schaumstoff kann keine Flüssigkeiten aufsaugen und so weder durch aggressive Medien noch bei Wasseraufnahme durch Frost zerstört werden.

PUR-Schaum mit geringem Raumgewicht hat sich als akzeptables Material erwiesen; zudem ist es beständig gegen UV-Licht. Alternativ könnte eine bitumengetränkte, wasserabweisende Pappe bei genügender Reißfestigkeit und geringen Anforderungen an Tragfähigkeit und Alterung ebenfalls genügen. Versuche zeigten ebenfalls die Verwendbarkeit von bitumengetränktem Naturkork. Die Ausgleichsfolie könnte werksseitig bereits unter der Schwelle befestigt werden. Ein kleberhaltiger Überzug der Ausgleichsfolie würde das Aufbringen unter der Schwelle erleichtern.

Andererseits ist auch denkbar, daß die Schwelle mit Kleber versehen wird und die Ausgleichsfolie einen vor Transportschäden schützenden Überzug erhält, bis beide Teile auf der Baustelle zusammengefügt werden.

Ein Ausführungsbeispiel soll die Erfindung näher erläutern: Im Herstellerwerk wird eine Betonschwelle unter ihren Auflagerflächen mit einer 5 mm dicken PUR-Schaum-Folie mittels eines wetterfesten Kontaktklebers aufgeklebt. Die Folie hat einen E-Modul von 10 MPa und eine Dichte von 25 kg/m³ und weist zu ca. 90% geschlossen-zellige Gasporen auf. Während des Transportes zur Baustelle ist die weiche Ausgleichsfolie mit einem reißfesten Überzug vor Transportschäden geschützt.

Nach erstmaligem Positionieren der Schwelle auf dem festen Untergrund aus Asphalt am vorgesehenen Einsatzort kann sie immer wieder angehoben und versetzt werden, ohne daß die Funktion der Ausgleichsfolie beeinträchtigt wird.

Unter Schwerlast-Betriebsbedingungen wurde ein reversibler elastischer Schwellenversatz von max. 0,5 mm durch seitliche Verschiebekräfte ermittelt. Die Lage der Ausgleichsfolie auf der festen Asphaltschicht bzw. unter der Schwelle änderte sich nicht.

## Patentansprüche

1. Eisenbahnoberbau mit Schienen tragenden Schwellen und einer festen Tragschicht zur Verteilung der Last von den schwellen in den Untergrund, wobei zwischen den Schwellen und der festen Tragschicht eine elastische Schicht angeordnet ist, dadurch gekennzeichnet, daß die elastische Schicht als eine homogene, lose auf der festen Tragschicht nur unter den Schwellen angeordnete, quetschbare Ausgleichsfolie ausgebildet ist, die aus Material mit einem E-Modul von 1-100 MPa und einer Dichte von 10-800 kg/m³, vorzugsweise 15-100 kg/m³ besteht.

2. Eisenbahnoberbau nach Anspruch 1, dadurch gekennzeichnet, daß die Ausgleichsfolie aus geschlossen-zelligem Schaumstoff besteht.

3. Eisenbahnoberbau nach den Ansprüchen 1 oder 2, dadurch gekennzeichnet, daß die Ausgleichsfolie aus Polyurethan-Schaumstoff besteht.

4. Eisenbahnoberbau nach Anspruch 1, dadurch gekennzeichnet, daß die Ausgleichsfolie im wesentlich aus kork- oder zellulosehaltigem, getränktem Material besteht.

5. Eisenbahnoberbau nach einem oder mehreren der vorhergehenden Ansprüche, dadurch gekennzeichnet, daß die Ausgleichsfolie einseitig mit einem Überzug versehen ist.

## Claims

1. Railway track, having sleepers which support rails and a fixed supporting layer for distributing the load from the sleepers into the underlying ground, a resilient layer being disposed between the sleepers and the fixed supporting layer, characterised in that the resilient layer is in the form of a homogeneous, squashable expansion film, which is loosely disposed on the fixed supporting layer only beneath the sleepers and is formed from a material having a modulus of elasticity of 1-100 MPa and a density of 10-800 kg/ m³, preferably 15-100 kg/m³.

2. Railway track according to claim 1, characterised in that the expansion film is formed from closed-cellular foam material.

3. Railway track according to claims 1 or 2, characterised in that the expansion film is formed from polyurethane foam material.

4. Railway track according to claim 1, characterised in that the expansion film is substantially formed from cork- or cellulose-containing, impregnated material.
5. Railway track according to one or more of the preceding claims, characterised in that the expansion film is provided with a coating on one side.

## Revendications

1. Superstructure de chemin de fer avec des traverses portant des rails et une couche de support rigide en vue de la distribution de la charge des traverses dans le sol sous-jacent, tandis qu'une couche élastique est disposée entre les traverses et la couche de support rigide, **caractérisé en ce que** la couche élastique se présente sous la forme d'une feuille d'égalisation écrasable et homogène, simplement posée sur la couche de support, uniquement sous les traverses, et consistant en un matériau dont le module d'élasticité est situé entre 1 et 100 MPa et dont la masse spécifique est de 10 à 800 kg/m³, et de préférence 15 à 100 kg/m³.

2. Superstructure de chemin de fer selon la revendication 1, **caractérisée en ce que** la feuille d'égalisation est constituée d'un matériau en mousse à porosité fermée.

3. Superstructure de chemin de fer selon les revendications 1 ou 2, **caractérisée en ce que** la feuille d'égalisation est constituée de mousse de polyuréthane.

4. Superstructure de chemin de fer selon la revendication 1, **caractérisée en ce que** la feuille d'égalisation est essentiellement constituée d'un matériau imprégné contenant du liège ou de la cellulose.
5. Superstructure de chemin de fer selon l'une ou plusieurs des revendications précédentes, **caractérisée en ce que** la feuille d'égalisation est munie sur une face d'une couche de protection.
